# EUROPÄISCHE PATENTSCHRIFT

(11) **EP 3 366 595 B1**
(45) Veröffentlichungstag und Bekanntmachung des Hinweises auf die Patenterteilung: **05.04.2023**
(21) Anmeldenummer: 18000118.2
(22) Anmeldetag: 09.02.2018
(51) Int. Cl.: B65B 19/20, B65B 49/04, B65B 49/14, B65B 49/08, B65B 51/02, B65B 61/00, B65B 19/22

(54) **VERFAHREN UND VORRICHTUNG ZUM HERSTELLEN VON (ZIGARETTEN-)PACKUNGEN**
METHOD AND DEVICE FOR PRODUCING (CIGARETTE) PACKAGES
PROCÉDÉ ET DISPOSITIF DE FABRICATION DE PAQUETS (DE CIGARETTES)

(30) Priorität: 22.02.2017 DE 102017001694
(43) Veröffentlichungstag der Anmeldung: 29.08.2018
(73) Patentinhaber: Focke & Co. (GmbH & Co. KG), 27283 Verden (DE)
(72) Erfinder: Bienia, Michael, 27283 Verden (DE); Roesler, Burkard, 27337 Blender (DE)
(74) Vertreter: Aulich, Martin

(56) Entgegenhaltungen:
- WO-A1-2009/156135
- DE-A1-102008 029 929
- DE-A1-102011 101 672
- DE-A1-102014 010 422
- DE-B- 1 052 300
- DE-B- 1 217 842

## Beschreibung

Die Erfindung betrifft ein Verfahren zum Herstellen von Packungen, insbesondere Zigarettenpackungen, mit den Merkmalen des Oberbegriffs des Anspruchs 1. Weiterhin betrifft die Erfindung eine Vorrichtung zur Durchführung des Verfahrens.

Bei der Fertigung von Packungen, insbesondere von Zigarettenpackungen des Typs Klappschachtel, ist die Beleimung von durch Klebung miteinander verbundenen Faltlappen technisch besonders sensibel. Die Verbindung der Faltlappen kann mittels Kaltleim erfolgen und/oder durch Heißleim (Hotmelt). Beim Einsatz von Kaltleim ist die längere Aushärtungsdauer der Leimverbindung zu beachten. Während dieser Zeit sind Relativverschiebungen der miteinander verbundenen Faltlappen möglich. Die relevante Eigenschaft von Heißleim ist die vergleichsweise kurze Zeit zum Abbinden. Andererseits muss die Wärmeempfindlichkeit dieses Leimtyps bei der fertigen Packungen beachtet werden, beispielsweise bei Wärmeentwicklung aufgrund von Sonneneinstrahlung.

Es ist deshalb bereits vorgeschlagen worden, sowohl Kaltleim als auch Heißleim gemeinsam für die Verbindung der Faltlappen anzuwenden (WO 2009/156 135 A1). Die Leimbereiche werden als Leimpunkte auf innenliegende Faltlappen von Seitenwänden aufgebracht, und zwar auch in zwei parallelen Punktreihen. Im Bereich einer Reihe von Leimpunkten bestehen einige Leimpunkte aus Kaltleim und andere Leimpunkte aus Heißleim.

Die Verwendung beider Leimarten kann Probleme aufwerfen aufgrund vorzeitiger Fixierung der Heißleim-Verbindungen, bevor die Packung bzw. deren Faltlappen in eine korrekte Form gebracht worden ist bzw. sind.

Die Druckschrift DE 10 52 300 zeigt eine Verpackungsmaschine, bei der teilweise gefaltete Packungen mit seitlich abstehenden, 90° zu packungsgerecht gefalteten Innenlappen verlaufenden Außenlappen (von Seitenwänden) in einen Revolver gefördert werden. Durch Aufwärtsbewegung des Revolvers werden die abstehenden Außenlappen mittels ortsfester Seitenplatten auf die - zuvor beleimten - Innenlappen gefaltet und mit diesen verbunden.

Die Druckschrift DE 10 2011 101 672 zeigt in ähnlicher Weise Packungen mit abstehenden Außenlappen entlang einer Förderbahn zu fördern, zu beleimen und in einem letzten Abschnitt der (geradlinigen) Förderbahn die Außenlappen mittels Faltprofilen auf die Innenlappen zu falten. Die insofern fertig gefaltete Packung wird dann an einen Übergaberevolver zur weiteren Verarbeitung übergeben.

Die Erfindung befasst sich mit der Herstellung von Packungen, bei denen Faltlappen durch Kaltleim und/oder durch Heißleim miteinander verbunden sind. Die der Erfindung zugrundeliegende Aufgabe besteht darin, bei der Herstellung von Packungen die unterschiedlichen Eigenschaften der verwendeten Leimarten zu berücksichtigen, insbesondere hinsichtlich der Gewährleistung exakter Formen der Packungen.

Zur Lösung dieser Aufgabe ist das erfindungsgemäße Verfahren mit den Merkmalen des Anspruchs 1 ausgebildet.

Im Kern geht es darum, die gefalteten Bereiche der Packung und insbesondere die mit Leimfeldern - mit Leimpunkten - versehenen Faltlappen in einer exakten, packungsgerechten Relativstellung zueinander auszurichten, bevor die betreffenden Faltlappen bis zur Anlage aneinander gefaltet werden, um die Leimverbindung herzustellen. Die betreffenden Faltlappen sind - nach Aufbringen der Beleimung - zunächst mit einer Winkelstellung mindestens des äußeren Faltlappens relativ zum anderen, inneren Faltlappen positioniert. Nach dem Ausrichten der Faltlappen bzw. der gesamten (unfertigen) Packung werden die Faltlappen durch aktive Faltmaßnahme aneinandergedrückt.

Vorteilhaft bei diesem Verfahren (aber auch unabhängig hiervon) ist die Anbringung der Leimfelder, insbesondere Leimpunkte, an beiden miteinander zu verbindenden Faltlappen, also insbesondere an der Außenseite eines innenliegenden Seitenlappens einerseits und an der Innenseite des außenliegenden Seitenlappens andererseits, vorzugsweise in parallelen, beabstandeten Reihen von Leimpunkten. Sinnvoll ist die Anbringung der Kaltleimpunkte (ausschließlich) am äußeren Seitenlappen, vorzugsweise an der nach unten gerichteten Innenseite dieser Faltlappen in deren horizontaler Ausgangsstellung. Die Heißleimpunkte werden in diesem Falle (ausschließlich) an der Außenseite des vorzugsweise in eine aufrechte, packungsgemäße Stellung gefalteten inneren Seitenlappens aufgetragen.

Die äußeren Seitenlappen werden sodann, also nach Aufbringen des Leims, in eine Zwischen- bzw. Vorfaltstellung geformt, insbesondere unter einem (spitzen) Winkel zur horizontalen Ausgangsstellung, also mit (geringem) Abstand von dem zugeordneten inneren Seitenlappen. Heißleim wird in der Endphase der Bewegung und Komplettierung der Packung aufgebracht, derart, dass die Faltlappen vor dem Abbinden des Heißleims in die packungsgemäße Endstellung gebracht werden. Die Packungen werden zu diesem Zweck - unter Aufrechterhaltung der beabstandeten Relativstellung der Faltlappen, jedoch zur exakten Ausrichtung der Packungen im Übrigen - in Taschen eines Formaggregats eingeführt. Im Bereich der Taschen werden dann bewegbare Faltorgane wirksam, die die äußeren Faltlappen in die Endstellung falten und an die inneren Faltlappen andrücken. Eine Besonderheit betrifft die Ausbildung der Transportstrecke für die Packungen während der Beleimung und (Teil-)Faltung, also die Ausbildung einer Packungsbahn. Mindestens in einem Teilabschnitt, nämlich im Bereich von Beleimungsstationen bzw. während der Faltschritte der Faltlappen sind besondere seitliche Führungsorgane bzw. profilierte Führungsschienen wirksam, die die jeweilige Stellung der inneren und äußeren Faltlappen sichern und darüber hinaus bewirken, dass mindestens die äußeren Faltlappen ohne Übertragung von Druck auf den Packungsinhalt, insbesondere auf die Zigaretten, eine korrekte Faltkante bilden.

Weitere Merkmale und Ausführungen der Erfindung werden nachfolgend anhand der Patentzeichnungen näher erläutert. Es zeigt:
- Fig. 1: eine Einrichtung bzw. Anlage zur Fertigung von Packungen in schematischer Perspektive,
- Fig. 2: die Einrichtung gemäß Fig. 1 in Seitenansicht gemäß Pfeil II in Fig. 1,
- Fig. 3: die Einrichtung gemäß Fig. 1 und Fig. 2 in Draufsicht gemäß Pfeil III in Fig. 1,
- Fig. 4: eine Einzelheit der Einrichtung, nämlich einen Querschnitt durch eine Packungsbahn in vergrößertem Maßstab, in der Schnittebene IV-IV der Fig. 2,
- Fig. 5: einen weiteren Querschnitt der Packungsbahn in einer Schnittebene V-V der Fig. 2,
- Fig. 6: einen Querschnitt der Packungsbahn in der Schnittebene VI-VI der Fig. 2,
- Fig. 7: einen Ausschnitt VII der Einzelheit gemäß Fig. 4 in vergrößertem Maßstab,
- Fig. 8: einen vergrößerten Ausschnitt VIII des Querschnitts in Fig. 5, ebenfalls vergrößert,
- Fig. 9: einen Detailschnitt IX-IX der Einzelheit in Fig. 8, in nochmals vergrößertem Maßstab,
- Fig. 10: einen vergrößerten Ausschnitt X des Querschnitts in Fig. 6,
- Fig. 11: einen Ausschnitt eines Formrevolvers für die Komplettierung der Packungen gemäß Pfeil XI in Fig. 2,
- Fig. 12: einen Querschnitt der Packungsbahn mit Draufsicht auf den Formrevolver entsprechend Schnittebene XII-XII in Fig. 3,
- Fig. 13: einen Teil-Längsschnitt der Packungsbahn in Schnittebene XIII-XIII in Fig. 3, bei vergrößertem Maßstab,
- Fig. 14: einen Quer- bzw. Radialschnitt des Formrevolvers in der Schnittebene XIV-XIV der Fig. 12.

Das vorliegende Ausführungsbeispiel befasst sich mit der Herstellung von Packungen 10, bei denen mindestens zwei Faltlappen durch Leim miteinander verbunden werden, und zwar unter Verwendung von kurzzeitig abbindendem Leim, insbesondere Hotmelt, einerseits und Kaltleim andererseits. Die Vorrichtung stellt sicher, dass die Packung bzw. die miteinander verbundenen Faltlappen während der kurzen Abbindezeit des Hotmelt eine präzise, packungsgerechte Stellung erhalten.

Besonders vorteilhaft ist die Anwendung dieser Technologie bei der Herstellung von Packungen 10 des Typs Klappschachtel für insbesondere Zigarettengruppen 57. Der typische Aufbau dieser Packungen 10 ist durch Schachtelteil 11 und Deckel 12 gekennzeichnet. Im Fokus stehen Faltlappen, die durch Leim miteinander verbunden werden, nämlich insbesondere Schachtel-Seitenlappen und Deckel-Seitenlappen, die in der packungsgerechten Stellung Schachtel-Seitenwände und Deckel-Seitenwände bilden. Diese Faltlappen werden nachfolgend als Außenlappen 13 und Innenlappen 14 bezeichnet. Die Faltlappen 13, 14 sind Teil eines typischen HL-Zuschnitts 15 für die Fertigung dieses Packungstyps. Die Außenlappen 13 sind mit einer Schachtel-Vorderwand 58 bzw. einer Deckel-Vorderwand verbunden, während die Innenlappen 14 an eine Schachtel-Rückwand 59 bzw. an eine Deckel-Rückwand anschließen.

Die vorliegenden Ausführungsbeispiele befassen sich mit zwei unterschiedlichen Formen von Packungen 10, nämlich einerseits mit exakt quaderförmigen Packungen, bei denen zwischen Vorderwand 58 und Rückwand 59 einerseits und Außenlappen 13 bzw. Innenlappen 14 andererseits rechtwinklige Packungskanten 60 gebildet sind, die sich in Längsrichtung der Packungen 10 erstrecken (z. B. Fig. 4, linker Teil). Besonders wichtig ist der Packungstyp mit gerundeten, teilkreisförmigen Packungskanten, nämlich Rundkanten 61 (z. B. Fig. 4, rechter Teil). Die Packungskanten 60 sind im Bereich eines Zuschnitts, nämlich eines entsprechend ausgebildeten HL-Zuschnitts 15 aus dünnem Karton oder gleichartigem Packstoff, als einzelne Prägelinie ausgebildet. Die Rundkanten 61 werden durch eine Mehrzahl von eng nebeneinanderliegenden Prägungen bzw. Rillen im Zuschnitt vorgegeben.

Der Grundaufbau der Vorrichtung umfasst ein Faltaggregat bzw. einen Faltrevolver 16 zum Herstellen und zum Befüllen der Packungen 10 unter Verarbeitung von HL-Zuschnitten 15. Der Faltrevolver 16 ist (taktweise) um eine vertikale Drehachse bewegbar.

In einer Beschickungsstation des Faltrevolers 16 wird eine Zigarettengruppe 57 mit Umhüllung durch einen Innenzuschnitt (Stanniolblock) als Packungsinhalt in den teilweise gefalteten HL-Zuschnitt 15 eingeführt. Die befüllte Packung 10 ist bis zur Übergabe an eine Packungsbahn 17 soweit gefaltet, dass die inneren Schachtel-Seitenlappen und Deckel-Seitenlappen - Innenlappen 14 - in die aufrechte Stellung unter Anlage am Packungsinhalt gefaltet sind. Schachtel-Vorderwand 58 mit äußeren Schachtel-Seitenlappen 71 und Deckel-Vorderwand 73 mit äußeren Deckel-Seitenlappen 72 - Außenlappen 13 - sind in horizontaler Ebene ausgerichtet, vorliegend an der Oberseite der in Längsrichtung transportierten Packungen 10.

Die Packungsbahn 17 schließt in Radialrichtung an den Faltrevolver 16 an zum Transport der unvollständigen Packungen 10. Im Bereich dieser Packungsbahn 17 wird eine Formgebung von Faltlappen, nämlich der Außenlappen 13 fortgesetzt. Des Weiteren wird im Bereich der Packungsbahn 17 Leim auf die Faltlappen 13, 14 aufgebracht. Die - unfertigen - Packungen 10 werden von der Packungsbahn 17 an ein Formaggregat zur Fertigstellung übertragen, vorliegend an einen Formrevolver 18. Dieser ist in einer aufrechten Ebene quer zur Transportrichtung der Packungsbahn 17 (taktweise) drehbar. Längs des Umfangs des Formrevolvers 18 sind Taschen 19 mit der Funktion als formgebende Aufnahme für je eine Packung 10 angeordnet. Die in diesem Bereich fertig gestellten und hinsichtlich der Leimverbindungen fixierten Packungen 10 werden an einen Abförderer 20 übergeben, der die Packungen 10 weiteren Aggregaten zuführt.

Die Packungsbahn 17 ist vorzugsweise so ausgebildet, dass die Packungen 10 mit ihrer Unterseite - Packungsrückwand 59 - auf einer geteilten Unterlage, insbesondere auf zwei Bahnschienen 21 aufliegen. Zwischen diesen Schienen 21 befindet sich ein Förderer, nämlich ein Transportgurt 22 mit Mitnehmern 23 zum Erfassen jeweils einer Packung 10 an der Rückseite. Die Relativstellung der Packungen 10 ist so gewählt, dass der Deckel 12 in Bewegungsrichtung vorn liegt.

Während des vorzugsweise kontinuierlichen Transports der Packungen 10 entlang der Packungsbahn 17 werden die miteinander zu verbindenden Faltlappen, also die Außenlappen 13 einerseits und die Innenlappen 14 andererseits, mit Leim versehen. Hierzu sind zu beiden Seiten der Packungsbahn 17 Beleimungsstationen 26, 27 eingerichtet. Die in Transportrichtung erste Beleimungsstation 26 dient zur Übertragung von Leim auf die Außenlappen 13. Der Leim wird dabei auf die Unter- bzw. Innenseite der Außenlappen 13, also der Schachtel-Seitenlappen 71 und der Deckel-Seitenlappen 72, aufgebracht. Bei der Verwendung unterschiedlicher Leimtypen wird in dieser ersten Beleimungsstation 26 Kaltleim an den Außenlappen 13 angebracht. Die zweite, vorzugsweise nachfolgende Beleimungsstation 27 dient zur Übertragung von Leim auf die freie Außenseite der Innenlappen 14, vorzugsweise zur Übertragung von Heißleim.

Eine (eigenständige) Besonderheit besteht also darin, dass der Leim, insbesondere Leimpunkte 28, 31, gesondert auf beide miteinander zu verbindende Faltlappen 13, 14 aufgebracht wird, und zwar vorzugsweise jeweils benachbart zur Packungskante 60 oder zur Rundkante 61 des betreffenden Faltlappens 13, 14, also mit Abstand von einem freien Rand - Lappenkante 62.

Vorliegend werden Kaltleimpunkte 28 auf die Außenlappen 13 aufgebracht. Die Reihe der Kaltleimpunkte 28 ist mit größerem Abstand vom freien Rand der Außenlappen 13 positioniert, also benachbart zu dem bereits gefalteten Innenlappen 14 (Fig. 4). Die Kaltleimpunkte 28 werden vorzugsweise während des Transports der Packungen 10 durch entsprechend gesteuerte Leimdüsen 29 übertragen. Im Bereich der Beleimungsstation 26 ist etwa in einer gemeinsamen Querebene zu beiden Seiten der Bewegungsbahn der Packungen 10 je eine Leimdüse 29 angeordnet, und zwar in einer Schrägstellung und unterhalb der Ebene der Außenlappen 13. Die Leimpunkte 28 werden 10 nacheinander in Aufwärtsrichtung auf die Außenlappen 13 übertragen.

In der nachfolgenden Beleimungsstation 27 wird vorzugsweise ein anderer Leimtyp aufgebracht, insbesondere Heißleim (Hotmelt). Dieser Leim wird auf den anderen Faltlappen übertragen, nämlich auf den Innenlappen 14. Im Bereich der Beleimungsstation 27 sind ebenfalls Leimdüsen 30 angeordnet, und zwar vorzugsweise Heißleimdüsen. Diese sind so positioniert, dass (taktweise) Leim unter Bildung von Heißleimpunkten 31 auf die Außenseite des Innenlappens 14 übertragen werden. Auch diese Leimpunkte 31 sind in fortlaufender Reihe angeordnet, können in gemeinsamer Vertikalausrichtung zu den Kaltleimpunkten 28 liegen oder versetzt zu diesen. Die Heißleimpunkte 31 sind mit größerem Abstand vom freien Rand des Innenlappens 14 positioniert, nämlich benachbart zu der unteren Faltkante 60, 61 des Innenlappens 14 (Fig. 5). Die Heißleimpunkte 31 werden aufgrund der Positionierung der Beleimungsstation 27 unmittelbar vor der Fertigstellung der Packung 10 aufgebracht, insbesondere unmittelbar vor Eintritt in den Formrevolver 18.

Die Packungen 10 werden nach Beleimung unter Beibehaltung eines (kleinen) Abstands der Faltlappen 13, 14 voneinander weitertransportiert, nämlich in einer spitzwinkligen Stellung des Außenlappens 13 relativ zum Innenlappen 14 (Fig. 6). In dieser Relativstellung der Faltlappen 13, 14 wird die Packung in den Formrevolver 18 bzw. in eine Tasche 19 desselben eingeführt. Im Bereich des Formrevolvers 18 wird die Packung 10 komplettiert, und zwar durch Falten des Außenlappens 13 und Andrücken desselben an den Innenlappen 14.

Nach einer Teildrehung des Formrevolvers 18 werden die Packungen 10 aus den Taschen 19 herausgefördert, insbesondere in einer oberen Position (Fig. 11), gegenüberliegend zu einer vorzugsweise unteren Einschubstation in Fortsetzung der Packungsbahn 17. In dieser Phase sind mindestens die Heißleimstellen ausgehärtet, sodass die Packung 10 hinsichtlich der durch (Heiß-)Leim miteinander verbundenen Faltlappen fixiert ist. Eine technologische Besonderheit besteht darin, dass die Packungen 10 vom Faltrevolver 16 bis zum Formrevolver 18 auf einer vorzugsweise durchgehend geradlinigen Bahn transportiert und ohne quergerichtete Verschiebung, insbesondere ohne Hubbewegung, in eine (nach unten gerichtete) Tasche 19 des Revolvers 18 unmittelbar einführbar sind.

Die Packungen 10 werden während des Transports entlang der Packungsbahn 17 hinsichtlich (veränderlicher) Positionen von Faltlappen durch (feststehende) Führungsund Justierorgane ausgerichtet. Im Bereich eines ersten Abschnitts der Packungsbahn 17 im Anschluss an den Faltrevolver 16 vorzugsweise bis zur ersten Beleimungsstation 26 sind die Packungen 10 durch Führungsstege 24 im Bereich der quergerichteten Außenlappen 13 geführt. Die vorzugsweise winkelförmigen Führungsstege 24 sind den Randkanten bzw. den Lappenkanten 62 der äußeren Faltlappen 13 zugeordnet und bilden aufgrund der winkelförmigen Ausbildung eine Auflage und eine Randführung.

Gegenüberliegend, also im Bereich der rückseitigen bzw. unteren Bereiche, sind die Packungen 10 durch die Bahnschienen 21 gestützt und geführt, die im Querschnitt ebenfalls winkelförmig ausgebildet sind unter Anpassung an die rechtwinkligen Packungskanten 60 einerseits und unter Anpassung an die Rundkanten 61 andererseits.

Die Führungsorgane 21 und 24 sind derart relativ zueinander angeordnet, dass die Leimdüsen 29 bei entsprechender Schrägstellung die Beleimung der Unterseite der Faltlappen 13 durch aufwärts gerichtete Leimübertragung durchführen können (Fig. 4, Fig. 7).

Vorzugsweise ist in diesem Bereich ein Organ zum Ausrichten der Packungsteile wirksam, also von Schachtelteil 11 und Deckel 12. Es handelt sich dabei um ein Richtorgan, nämlich einen Kappenrichter 32, vorzugsweise hinsichtlich Aufbau und Arbeitsweise entsprechend DE 10 2011 101 672 A1. Dieser Kappenrichter 32 ist vorzugsweise in einem mittleren Bereich zwischen Faltrevolver 16 und Leimstation 26 wirksam.

Die Führung der Außenlappen 13 bis zur Übergabe der Packungen 10 an den Formrevolver 18 ist eine innovative Besonderheit. Im Anschluss an die Führungsstege 24 werden die seitwärts gerichteten und beleimten Außenlappen 13 durch Profilschienen 33 erfasst, vorzugsweise im Anschluss an die Beleimungsstation 26 für die Beleimung der Außenlappen 13. Die Profilschienen 33 erfassen den Außenlappen 13 im Bereich der Oberseite und der Unterseite. Aufgrund der sich fortlaufend verändernden Form der Profilschiene 33 bzw. von Führungsflächen für den Faltlappen 13 wird dieser aus der horizontalen Ausgangsstellung (Fig. 4) bei zunehmender Annäherung an den Innenlappen 14 verschwenkt bis in die Endstellung gemäß Fig. 6.

Die Profilschiene 33 besteht zu diesem Zweck aus einem Führungsschenkel 34 an der Ober- bzw. Außenseite des Faltlappens 13 und aus einem Stützschenkel 35 an der inneren Seite. Der Stützschenkel 35 hat eine Doppelfunktion: Ein quer bzw. horizontal gerichtetes Endstück erstreckt sich benachbart zum Innenlappen 14 und dient zur Abstützung desselben benachbart zum freien Rand in der packungsgemäßen Stellung (Fig. 8) im Anschluss an das Profil 24. Im Randbereich des Außenlappens 13 bildet der Stützschenkel 35 eine schräg gerichtete Auflagefläche 63 für (einen Randbereich) des Faltlappens 13. Die Beleimung - Kaltleimpunkte 28 - befinden sich in einem freien Bereich oberhalb des Stützschenkels 35.

Eine weitere Besonderheit der Profilschiene 33 ist die Ausbildung des Führungsschenkels 34 an der Außenseite des Außenlappens 13. Es werden mehrere Abstützungsbereiche gebildet, die eine verkantungsfreie Führung des Zuschnitts bzw. der Faltlappen beim Transport bewirken. Ein Stützrand 64 erfasst den Übergang des Außenlappens 13 zur Vorderwand 58, also den Bereich der Packungskante 60 bzw. der Rundkante 61. Die Kontur ist so gewählt, dass der Stützrand 64 passgenaue Anlage erhält an den randseitigen Bereich der Packung 10.

Mit Abstand vom Stützrand 64, etwa mittig im Bereich des Führungsschenkels 34, ist ein Führungssteg 65 angebracht, der dem Verlauf der Profilschiene 33 folgt und der an der Außenseite des Außenlappens 13 anliegt. Dieser (schmale) Führungssteg 65, der beidseitig von nutartigen Vertiefungen begrenzt ist, bewirkt durch Anlage an den seitlichen Faltlappen 13 und Druck gemäß Pfeil 75 eine exakte Führung derselben, insbesondere auch einen Übergang zwischen Schachtel-Seitenlappen 71 und Deckel-Seitenlappen 72 mit einer Lücke 66 zwischen diesen Teilen der Außenlappen 13 (Fig. 9). Der Führungssteg 65 verhindert eine Fehlstellung der Faltlappen 71, 72 entsprechend gestrichelter Linie.

Dieser Effekt wird dadurch erreicht, dass durch den Führungssteg 65 Druck auf die Außenlappen 13 ausgeübt wird. Die Teillappen des Außenlappens 30, nämlich Schachtel-Seitenlappen 71 und Deckel-Seitenlappen 72 werden durch den Führungssteg 65 gegen die Auflagefläche 63 gedrückt, nämlich mit einem Randbereich der Faltlappen 71, 72. Dadurch wird verhindert, dass sich die Seitenlappen 71, 72 als Teile der Außenlappen 13 entsprechend der gestrichelten Linie in Fig. 9 übereinander schieben. Wenn beispielsweise beim Form- bzw. Faltprozess im Bereich der seitlichen Führungsorgane bzw. Faltweichen die Geschwindigkeit der Schachtel-Seitenlappen 71 gegenüber derjenigen der Deckel-Seitenlappen 22 in Bewegungsrichtung erhöhen, schließt sich die Lücke 66 zwischen den vorgenannten Faltlappen. Diese liegen dann auf Stoß und stützen sich wechselseitig ab.

Die an gegenüberliegenden Seiten des Außenlappens 13 gebildeten Führungsbereiche durch den Führungssteg 65 einerseits und durch die Auflagefläche 63 andererseits sind mit einem Abstand 70 voneinander angeordnet, sodass eine wechselseitige Beeinflussung dieser Führungsflächen, vermieden wird.

Die Profilschienen 33 sind hinsichtlich der Anordnung und vor allem hinsichtlich der Abmessungen so auf die Packungen 10 abgestimmt, dass Druck auf den randseitigen Bereich der Packungen 10, insbesondere auf die Außenlappen 13, ausgeübt wird, und zwar entsprechend den Pfeilen in Fig. 7 bzw. Fig. 8. Die Lappenkante 62 der Außenlappen 13 erhält Anlage an einer Stützfläche 67 als Endabschluss der Profilschiene 33, nämlich quer zur Lappenkante 62 gerichtet. Durch die Abstützung wird eine Kraftkomponente gemäß Pfeil 68 auf den Außenlappen 13 übertragen. Diese bewirkt eine Verschiebung des Außenlappens 13 im Bereich der Packungskante 60 bzw. der Rundkante 61 nach außen bzw. nach oben, also insbesondere gegen den Stützrand 64. Dies hat zur Folge, dass der Zuschnitt 15 vom Packungsinhalt, insbesondere von einer Eckzigarette 69, abgehoben wird. Der Packungsinhalt, insbesondere die Eckzigarette 69, ist demnach von dem Faltvorgang, nämlich von der Schaffung der Packungskante 60 oder der Rundkante 61, nicht belastet.

Die seitlichen Führungsorgane für die Packungen 10 bzw. die Faltlappen 13, 14 sind so ausgebildet, dass gezielt Kräfte auf die Packungen 10 bzw. Faltlappen 13, 14 übertragen und Reaktionskräfte erzeugt werden. Die Bereiche der aktiven Kraftübertragung sind durch schwarzflächige Pfeile gekennzeichnet, wie z. B. die Pfeile 68, 75. Die dadurch erzeugten Reaktionskräfte sind als konturierte Pfeile dargestellt.

Die im vorstehenden Sinne ausgebildete Führung für die Packungen 10 bzw. die Faltlappen 13, 14, erstreckt sich vorzugsweise von der Beleimungsstation 26 bis zur Beleimungsstation 27 bzw. darüber hinaus. Die unterseitige Führung der Packungen bzw. deren Auflage besteht aus einfachen Bahnschienen 21 ohne Seitenführung, jedoch mit Abstand voneinander für den Durchtritt des Transportgurts 22. Die vorzugsweise ebenfalls schräggerichteten Leimdüsen 30 der Beleimungsstation 27 sind in einem Zwischenraum zwischen der Profilschiene 33 und den Bahnschienen 21 wirksam zur Übertragung der Heißleimpunkte 31 auf einen den unteren Packungskanten 60 bzw. Rundkanten 61 zugekehrten Bereich des Innenlappens 14.

Ein dem Formrevolver 18 zugekehrter (End-)Bereich der Packungsbahn 17 ist nochmals verändert hinsichtlich der Führungsorgane. Entsprechend der veränderten Winkelstellung der Außenlappen 13 und der hierdurch bedingten veränderten Profilbildung der Profilschienen 33 sind diese mit den Bahnschienen 21 zu einem gemeinsamen Seitenprofil 36 vereinigt (Fig. 6). Dieses ist mindestens während einer Endphase wirksam im Anschluss an die Beleimungsstation 27. Die Seitenprofile 36 umschließen seitliche Bereiche der Packung 10 annähernd U-förmig, jedenfalls mit einem Oberschenkel 37 an der Oberseite der Packung 10 und einem Tragschenkel 38 an der Unterseite und damit als Auflage für die Packung 10. Ein aufrechter Steg 39 ist innenseitig mit schräg verlaufenden Führungen versehen, und zwar in Fortsetzung der Profilschienen 33 mit Führungssteg 65 und gegenüberliegend einer Anlagefläche 63 sowie ebenfalls mit einer Stützfläche 67, sodass der beschriebene Effekt der Faltung des Außenlappens 13 im Bereich der Packungskanten 60 bzw. Rundkanten 61 fortgesetzt oder aufrechterhalten wird. Die Stellung ist so gewählt, dass die Leimpunkte 28, 31 keinen Kontakt zu dem jeweils gegenüberliegenden Faltlappen haben.

Mindestens im Endbereich der Packungsbahn 17 ist eine stegartige Oberführung 40 an der Oberseite der Packung 10 angeordnet, nämlich zwischen den Profilschienen 33 bzw. zwischen den Seitenprofilen 36. Vorzugsweise bilden die Führungsorgane, nämlich die Profilschienen 33, die anschließend wirkenden Seitenprofile 36 und die Oberführung 40 einen zusammenhängenden Formkörper 43, der den Endabschnitt der Packungsbahn 17 - benachbart zum Formrevolver 18 - umfasst bzw. abdeckt. Im Bereich dieses Formkörpers 43 befinden sich auch die Leimdüsen 30 der Beleimungsstation 27. Vorzugsweise ist mindestens die Oberführung 40 bis in den Bereich der (ersten) Beleimungsstation 26 verlängert. Die stegartige, mittige Oberführung 40 wirkt mit den seitlichen Profilschienen 33 und Formkörper 43 zusammen, um eine exakte Positionierung und Fixierung der Packungen 10 während des Faltprozesses zu gewährleisten.

Die hinsichtlich der Führung von insbesondere Faltlappen unterschiedlichen Abschnitte bzw. Bereiche der Packungsbahn 17 bilden vorzugsweise durchgehende Führungsschienen, die hinsichtlich der Form, Größe und Kontur sich entlang der Förderstrecke der Packungsbahn 17 verändern, insbesondere ausgehend von der Struktur gemäß Fig. 4, über eine Ausbildung gemäß Fig. 5 bis schließlich zu einem Endabschnitt bzw. einem Formkörper 43 als Endformstück der Packungsbahn 17.

Der Transport der Packungen 10 durch den Transportgurt 22 endet vorzugsweise (etwa) im Bereich der (zweiten) Leimstation 27. Die Übergabe der Packungen 10 an den Revolver 18 im Anschluss an die Beleimungsstation 27 erfolgt durch einen Schieber 41. Dieser ist hin- und herbewegbar und erfasst die Packungen 10 im Anschluss an die Beleimung durch die Leimdüsen 30 mit Hilfe eines (gabelförmigen) Mitnehmerkopfes 42 jeweils an der Rückseite. Durch den Schieber 41 werden die Packungen 10 vorzugsweise bis in die Endstellung in der jeweiligen Tasche 19 des Formrevolvers 18 geschoben (Fig. 12), also in unmittelbarer Fortsetzung der Packungsbahn 17.

Die exakte Stellung der Packung 10 in der Tasche 19 wird vorzugsweise durch einen Stützanschlag 56 gewährleistet, der mit dem Schieber 41 zusammenwirkt (Fig. 14). Der Stützanschlag 56 hat eine Doppelfunktion: Zum einen wird die exakte Endstellung der Packung 10 in der Tasche 19 definiert (Stellung gemäß Fig. 14). Zum anderen wirkt der Stützanschlag 56 mit dem Schieber 41 zusammen. Mindestens während der Endphase der Transportbewegung des Schiebers 41 bildet der Stützanschlag 56 auf der gegenüberliegenden Seite durch Anlage an der Packung (Deckel-Stirnwand) einen Gegenhalter und Abholer aufgrund gesteuerter Rückbewegung in die Ausgangsstellung gemäß Fig. 14. In dieser wird auch die präzise Endstellung der Packung 10 in der Tasche 19 gewährleistet.

Der Formrevolver 18 ist mit einem (kreisförmigen) Träger bzw. Tragring 44 versehen, an dem eine Mehrzahl von (Form-)Taschen 19 in axialer Ausrichtung längs des Umfangs angeordnet ist. Die Taschen 19 sind vorzugsweise mit einem im Wesentlichen C-förmigen Querschnittsprofil ausgebildet und an beiden Enden offen. Eine radial innenliegende Taschenwandung, insbesondere Bodenwand 45, Seitenwände 46 und eine radial außenliegende Außenwand aus Außenschenkeln 47 umfassen die Packung nahezu vollständig. Zwischen den Außenschenkeln 47 wird ein Spalt 48 gebildet, der den Durchtritt eines Förderorgans, vorliegend eines Querförderers 49 ermöglicht, dessen Mitnehmer 50 jeweils eine Packung 10 erfassen und aus der Tasche 19 herausfördern, und zwar vorzugsweise im Bereich einer oberen Ausschubstellung. Die Packungen 10 werden von dem Querförderer 49 an den Abförderer 20 übergeben.

Die Taschen 19 des Formrevolvers 18 sind in besonderer Weise ausgebildet, nämlich mit schräg bzw. divergierend ausgebildeten Seitenwänden 46. Diese haben vorzugsweise eine Winkelstellung entsprechend der Stellung der Seitenlappen bzw. der Außenlappen 13 im Bereich der Packungsbahn 17 bei Übergabe der Packungen 10 an den Formrevolver 18, also in der Stellung entsprechend Fig. 6. Die Übergabe erfolgt in einer unteren Übergabeposition der Tasche 19, in der die Packungen 10 mit ihrer Vorderwand nach oben gerichtet sind.

Im Formrevolver 18 bzw. in den Taschen 19 wird die Packung 10 durch Falten der Außenlappen 13 komplettiert.

Jeder Tasche 19 sind demnach Faltorgane zugeordnet, die durch Ausnehmungen 51 in den Seitenwänden 46 der Tasche 19 hindurch auf die Faltlappen wirken können. Vorteilhaft sind schwenkbare Hebel, nämlich Press- bzw. Falthebel 52, die mit einem Drehlager 53 am Tragring 44 des Formrevolvers 18 gelagert sind - und über dieses Drehlager 53 im Sinne einer Schwenkbewegung angetrieben werden. An den freien Enden der Falthebel 52 befindet sich ein Faltkopf 54. Dieser weist eine Mehrzahl von nebeneinander angeordneten Druckstegen 55 auf, die je durch eine von mehreren nebeneinander angeordneten Ausnehmungen 51 der Seitenwände 46 hindurchtreten und dadurch Anlage an den Faltlappen bzw. Außenlappen 13 erhalten und den Faltdruck auf den Außenlappen 13 bis zur Anlage am Innenlappen 14 übertragen. Vorzugsweise sind die Ausnehmungen 51 einerseits und die Faltorgane bzw. die Druckstege 55 andererseits so angeordnet, dass der Druck insbesondere im Bereich der (Heiß-)Leimpunkte 31 übertragen wird. Vorliegend sind demnach die Ausnehmungen 51 und die Druckstege 55 der Außenseite der Tasche 19 bzw. den Außenschenkeln 47 zugekehrt (Fig. 10).

Die bewegbaren bzw. schwenkbaren Falthebel 52 werden so betätigt, dass unmittelbar nach dem Einschub einer Packung 10, also insbesondere in der unteren Einschubstellung, die Faltorgane 52, 54 wirksam werden, also die Faltung des Außenlappens 13 vollzogen wird (Fig. 7). Die Faltorgane 52, 54 bleiben in der Faltstellung während der nachfolgenden Drehbewegung des Formrevolvers 18 bis in die obere Ausschubstellung (Fig. 8). Hier werden die Falthebel 52 bzw. die Faltköpfe 54 zurückgezogen, sodass die Packungen in der beschriebenen Weise durch den Querförderer 49 aus der Tasche 19 ausgeschoben werden können. Die Falthebel 52 bleiben in der zurückgezogenen Stellung bis zur Einführung der nächsten Packung 10.

Für die einwandfreie Ausbildung der Packung hinsichtlich der Positionierung der Faltlappen 13, 14 ist eine weitere Besonderheit des Formrevolvers 18 bzw. der Taschen 19 von Bedeutung. Diese sind mit Stützflächen 74 versehen, die hinsichtlich Funktion und Wirkung den Stützflächen 67 der seitlichen Führungsorgane im Bereich der Packungsbahn 17 entsprechen. Die Stützflächen 74 sind vorliegend als radial außenliegende Begrenzung der Ausnehmungen 51 ausgebildet und so angeordnet, dass der Außenlappen 13 - Schachtel-Seitenlappen 71 und Deckel-Seitenlappen 72 - eine Abstützung auf der Stützfläche 74 finden, derart, dass der durch Pfeil 68 definierte Druck auf den Faltlappen 13 aufrechterhalten wird, und zwar bis zur Anlage desselben am Innenlappen 14. Die Stützfläche 74 ist mit einer zur Packung 10 abfallenden Schräge ausgebildet, sodass der Faltprozess für den Außenlappen 13 unter Aufrechterhaltung der Anlage der Lappenkante 62 an der Stützfläche 74 durchgeführt werden kann.

Eine innovative Besonderheit besteht in der abgestimmten Steuerung der Bewegungen der Packungen 10 bis zur Übergabe an den Formrevolver 18. Die Bewegungsabläufe sind so eingerichtet, dass während eines Maschinentaktes die Packungen 10 von der Packungsbahn 17 an den Formrevolver 18 bzw. eine Tasche 19 übergeben wird. Besonders wichtig ist die Steuerung der Maschine dahingehend, dass das Aufbringen des Heißleims - Heißleimpunkte 31 -, der Vorschub entlang des Endbereichs der Packungsbahn 17, insbesondere durch den Schieber 41, und die Fertigfaltung der Packung 10, vorzugsweise im Bereich des Formrevolvers 18, während eines einzigen Maschinentakts erfolgen. Vorzugsweise wird zu diesem Zweck der Schieber 41 durch einen Servo angetrieben, kann also unabhängig von dem Vorschub der Packungen 10 im übrigen Bereich der Packungsbahn 17 wirken, insbesondere mit einer von der (kontinuierlichen) Bewegung der Packungen 10 im Bereich der Packungsbahn 17 abweichenden Bewegungscharakteristik. Die Eigenständigkeit der Förderbewegungen für die Packungen 10 ermöglicht das Aufbringen von Heißleim auch während reduzierter Maschinengeschwindigkeit und das Einführen der Packung 10 in den Formrevolver 18 bei erhöhter Fördergeschwindigkeit, sodass die Packung 10 kurzzeitig nach dem Aufbringen von Heißleim komplettiert wird. Optional kann demnach eine Kaltbeleimung entfallen. Der Antrieb des Schiebers 41 kann alternativ mit dem Maschinenantrieb gekoppelt sein. Wichtig ist die Einbettung der Beleimung mit Heißleim in einem Arbeitstakt, der stets bis zur Komplettierung der Packung, nämlich Herstellung der Leimverbindung, führt.

Der Schieber 41 erfasst die Packung vorzugsweise in einer Endphase des (kontinuierlichen) Transports durch den Gurt 22, sodass der Transport der Packungen 10 ohne Unterbrechung fortgesetzt wird, vorzugsweise mit einer erhöhten Fördergeschwindigkeit. Durch die gabelförmige Ausbildung des Mitnehmerkopfes 42 wird eine Kollision mit dem Gurt 22 ausgeschlossen. Der Schieber 41 transportiert die Packungen 10 in einem (fortlaufenden) Bewegungstakt durch die Beleimungsstation 27 bis in die Endstellung innerhalb des Formrevolvers 18.

### Bezugszeichenliste:

| | | | |
|---|---|---|---|
| 10 | Packung | 43 | Formkörper |
| 11 | Schachtelteil | 44 | Tragring |
| 12 | Deckel | 45 | Bodenwand |
| 13 | Außenlappen | 46 | Seitenwand |
| 14 | Innenlappen | 47 | Außenschenkel |
| 15 | HL-Zuschnitt | 48 | Spalt |
| 16 | Faltrevolver | 49 | Querförderer |
| 17 | Packungsbahn | 50 | Mitnehmer |
| 18 | Formrevolver | 51 | Ausnehmung |
| 19 | Tasche | 52 | Falthebel |
| 20 | Abförderer | 53 | Drehlager |
| 21 | Bahnschiene | 54 | Faltkopf |
| 22 | Transportgurt | 55 | Drucksteg |
| 23 | Mitnehmer | 56 | Stützanschlag |
| 24 | Führungssteg | 57 | Zigarettengruppe |
| 25 | Führungsschiene | 58 | Schachtel-Vorderwand |
| 26 | Beleimungsstation | 59 | Schachtel-Rückwand |
| 27 | Beleimungsstation | 60 | Packungskante |
| 28 | Kaltleimpunkt | 61 | Rundkante |
| 29 | Leimdüse | 62 | Lappenkante |
| 30 | Leimdüse | 63 | Auflagefläche |
| 31 | Heißleimpunkt | 64 | Stützrand |
| 32 | Kappenrichter | 65 | Führungssteg |
| 33 | Profilschiene | 66 | Lücke |
| 34 | Führungsschenkel | 67 | Stützfläche |
| 35 | Stützschenkel | 68 | Pfeil |
| 36 | Seitenprofil | 69 | Eckzigarette |
| 37 | Oberschenkel | 70 | Abstand |
| 38 | Tragschenkel | 71 | Schachtel-Seitenlappen |
| 39 | Steg | 72 | Deckel-Seitenlappen |
| 40 | Oberführung | 73 | Deckel-Vorderwand |
| 41 | Schieber | 74 | Stützfläche |
| 42 | Mitnehmerkopf | 75 | Pfeil |

## Patentansprüche

1. Verfahren zum Herstellen von Packungen (10) mit durch Klebung, nämlich durch Kaltleim und/oder Heißleim miteinander verbundenen Faltlappen (13, 14), insbesondere zum Herstellen von Zigaretten-Packungen des Typs Klappschachtel bzw. Hinge Lid mit durch Klebung verbundenen, einander mindestens teilweise überdeckenden Schachtel-Seitenlappen und/oder Deckel-Seitenlappen, nachfolgend: Außenlappen (13) und Innenlappen (14), wobei die Packungen (10) zuerst bis auf die durch Klebung miteinander zu verbindenden Faltlappen (13, 14) gefaltet und mindestens einer der Faltlappen (13, 14) mit Leim versehen wird, nämlich mit Leimfeldern, insbesondere mit Leimpunkten (28, 31) und die Packungen (10) sodann in eine Tasche (19) eines Formaggregats, nämlich eines Formrevolvers (18), zur Komplettierung der Faltung eingeführt werden, wobei die miteinander zu verbindenden Faltlappen (13, 14) nach Aufbringen des Leims, insbesondere der Leimpunkte (28, 31), in eine Zwischenfaltstellung gefaltet werden, insbesondere in eine relative Schrägstellung der beleimten Faltlappen (13, 14), wobei in der Zwischenfaltstellung Packungsteile und die Faltlappen (13, 14) in eine exakte, packungsgemäße Relativstellung zueinander ausgerichtet werden, unter Aufrechterhaltung der Zwischenfaltstellung der zu verbindenden Faltlappen (13, 14), wobei sich in der Zwischenfaltstellung der Packung (10) ein Innenlappen (14), insbesondere Schachtel-Innenlappen und/oder Deckel-Innenlappen einer Klappschachtel, in der packungsgemäßen Endstellung befindet, insbesondere in aufrechter Ebene unter Anlage an einem quaderförmigen Packungsinhalt, wobei sich andere Faltlappen bzw. Außenlappen (13), insbesondere außenliegende Schachtel-Seitenlappen und/oder Deckel-Seitenlappen, in einer beabstandeten Zwischenfaltstellung befinden, nämlich unter einem spitzen Winkel zur Ebene des Innenlappens (14), und wobei in der Zwischenfaltstellung der Faltlappen (13, 14) die Packungen (10) in eine formgebende bzw. formhaltende Aufnahme eingeführt werden, nämlich in eine Tasche (19) des Formrevolvers (18), **dadurch gekennzeichnet, dass** nach dem Ausrichten der Packung (10) bzw. der miteinander zu verbindenden Faltlappen (13, 14) diese durch einen aktiven Faltvorgang mit bewegbaren Faltorganen gefaltet werden, wobei die unter dem spitzen Winkel zur Ebene des Innenlappens (14) gerichteten Außenlappen (13) in der Tasche (19) des Formrevolvers (18) durch die bewegbaren Faltorgane, insbesondere durch schwenkbare Falthebel (52), in die packungsgemäße Endstellung bewegt werden unter Andrücken der Außenlappen (13) an die Innenlappen (14), und unter Anpressdruck miteinander verbunden werden.

2. Verfahren nach Anspruch 1, **gekennzeichnet durch** folgende Merkmale:
a) Leimbilder, nämlich Leimpunkte (28, 31), werden während des Transports der Packungen (10) durch vorzugsweise ortsfeste Leimdüsen (29, 30) auf die miteinander zu verbindenden Faltlappen (13, 14) aufgebracht, nämlich Leimpunkte (28) auf die Innenseite der Außenlappen (13) und Leimpunkte (29) auf die Außenseite der Innenlappen (14),
b) Leimpunkte an der Innenseite der Außenlappen (13), insbesondere Kaltleimpunkte (28), werden zuerst angebracht, vorzugsweise an einer nach unten gerichteten Innenseite von quer- bzw. horizontalgerichteten Außenlappen (13),
c) Leimpunkte des Innenlappens (14), insbesondere Heißleimpunkte (31), werden danach an der Außenseite des vorzugsweise bereits gefalteten, aufrechten Innenlappens (14) angebracht,
d) die vorzugsweise in zwei Reihen angebrachten Leimpunkte (28, 31) sind jeweils benachbart zu einer Faltkante des betreffenden Faltlappens (13, 14) angebracht, also mit größerem Abstand von einem freien Rand des betreffenden Faltlappens (13, 14).

3. Verfahren nach Anspruch 1 oder 2, **gekennzeichnet durch** folgende Merkmale:
a) die entlang einer Packungsbahn (17), vorzugsweise kontinuierlich transportierten Packungen (10) werden während des Transports in aufeinanderfolgenden Beleimungsstationen (26, 27) mit Leimpunkten versehen, insbesondere mit Kaltleimpunkten (28) im Bereich einer ersten Beleimungsstation (26) und mit Heißleimpunkten (31) im Bereich der zweiten Beleimungsstation (27),
b) die beleimten Faltlappen (13, 14) der noch nicht fertig gefalteten Packungen (10) werden in Fortsetzung der Transportbewegung entlang der Packungsbahn (17) in eine Tasche (19) des Formrevolvers (18) transportiert, wobei die Tasche (19) zur Aufnahme einer Packung (10) in einer Ebene in Fortsetzung der Packungsbahn (17) zur Aufnahme der Packung (10) bereitgehalten wird.

4. Verfahren nach Anspruch 3, **dadurch gekennzeichnet, dass** die Packungen (10) während einer Endphase des Transports entlang der Packungsbahn (17), insbesondere bis zur Einführung in Taschen (19) des Formrevolvers (18), durch ein gesondertes Förderorgan in Fortsetzung der Bewegungsbahn transportiert werden, insbesondere durch einen Schieber (41), der die Packungen (10) im Bereich der Packungsbahn (17) erfasst, vorzugsweise nach dem Aufbringen von Kaltleim, und in einem Bewegungstakt durch die Beleimungsstation (27) für Heißleim hindurch in die Tasche (19) des Faltrevolvers (18) transportiert, vorzugsweise mit einem Servoantrieb.

5. Verfahren nach Anspruch 1 oder einem der weiteren Ansprüche, **dadurch gekennzeichnet, dass** die Packungen (10) während des Transports entlang mindestens eines Teilbereichs der Packungsbahn (17) durch ortsfeste, langgestreckte, seitliche Führungsorgane mit der Wirkung von Weichen mindestens für die Faltlappen (13, 14) erfasst und geführt werden, insbesondere durch Bahnschienen (21), Führungsstege (24), Profilschienen (33), Führungsschenkel (34), Stützschenkel (35), Seitenprofile (36), derart, dass die Außenlappen (13) während des Transports der Packungen (10) aus einer horizontalen Ausgangsstellung in eine Schrägstellung unter einem kleinen, spitzen Winkel zum aufrechten Innenlappen (14) geformt werden, wobei die Packungen (10) in dieser Stellung mit schräggerichteten Außenlappen (13) in die Tasche (19) des Formrevolvers (18) eingeführt werden.

6. Verfahren nach Anspruch 5, **dadurch gekennzeichnet, dass** die Faltung der Faltlappen (13, 14), insbesondere des Außenlappens (13), entlang einer Faltlinie zur Bildung einer rechtwinkligen Packungskante (16) oder entlang eines Faltstreifens zur Bildung einer Rundkante (61) zwischen einer benachbarten Packungswand, insbesondere Schachtel-Vorderwand (58) und/oder Deckel-Vorderwand (73) einerseits und dem anschließenden äußeren Faltlappen (13) andererseits, ohne Kontakt mit dem Packungsinhalt, insbesondere mit Eckzigaretten (69) einer Zigarettengruppe (57), erfolgt, nämlich mit Abstand von diesen, wobei der schräggerichtete Außenlappen (13) im Bereich der seitlichen Führungsprofile, nämlich im Bereich von Profilschienen (33), mit Druck auf eine freie Lappenkante (62) des Faltlappens (13) beaufschlagt und im Bereich der benachbarten Packungswand, insbesondere der Schachtel-Vorderwand (58) und der Deckel-Vorderwand (73), ein Gegendruck erzeugt wird, vorzugsweise durch einen Stützrand (64) der Profilschiene (33), derart, dass der Bereich der rechtwinkligen Packungskante (16) oder der Bereich des Faltstreifens für die Rundkante (61) ohne Kontakt mit den Eckzigaretten (69) bzw. mit der Zigarettengruppe (57) insgesamt gegen einen Stützrand (64) des Seitenprofils (36) gedrückt wird.

7. Verfahren nach Anspruch 6, **dadurch gekennzeichnet, dass** mindestens die seitlichen Profilschienen (33), vorzugsweise auch die anschließenden Formkörper (43) zu beiden Seiten der Packungsbahn (17) Stützflächen (67) aufweisen, insbesondere in einer Stellung quer zur jeweiligen Ausrichtung der Außenlappen (13), die so angeordnet sind, dass die Außenlappen (13) während des Transports mindestens bis zur Übergabe an den Formrevolver (18) mit einer Lappenkante (62), insbesondere gleitend, an der Stützfläche (67) anliegen, wobei aufgrund der Abmessungen durch die Stützfläche (67) Druck auf die Außenlappen (13) und auf den Bereich der Packungskanten (60) bzw. der Rundkanten (61) übertragen wird (Pfeil 68).

8. Verfahren nach Anspruch 7, **dadurch gekennzeichnet, dass** im Bereich des Formrevolvers (18), insbesondere im Bereich jeder Tasche (19) desselben, Stützflächen (74) für den Außenlappen (13) bzw. für die Lappenkante (62) desselben analog zu den Stützflächen (67) der Profilschienen (33) bzw. der Formkörper (43) gebildet sind, vorzugsweise als Begrenzungsfläche der Ausnehmungen (51) in Seitenwänden (46) der Taschen (19).

9. Verfahren nach Anspruch 5 oder einem der weiteren Ansprüche, **dadurch gekennzeichnet, dass** an einer Außenseite des Außenlappens (13) während des Transports der Packungen (10), insbesondere in einer Schrägstellung des Außenlappens (13), örtlich Druck auf die Außenseite des Außenlappens (13) ausgeübt wird, insbesondere entlang eines etwa mittigen Streifens des Außenlappens (13) und gegenüberliegend benachbart zum Rand an der Innenseite des Faltlappens (13), vorzugsweise durch einen an der Profilschiene (33) bzw. am Führungsschenkel (34) innenseitig angeordneten Führungssteg (65) und gegenüberliegend durch eine Auflagefläche (63) für den Randbereich bzw. die Lappenkante (62) des Faltlappens (13).

10. Verfahren nach Anspruch 5 oder einem der weiteren Ansprüche, **dadurch gekennzeichnet, dass** die Packungen (10) während einer Endphase des Transports entlang der Packungsbahn (17) und nach Aufbringen des Leims (28, 31) durch beidseits der Bewegungsbahn angeordnete geschlossene Führungsprofile erfasst sind, insbesondere durch im Querschnitt im Wesentlichen U-förmige Formkörper (43), die die Packungen (10) mit Seitenprofilen (36) mit insbesondere unteren horizontalen Tragschenkeln (38) und insbesondere oberen Oberschenkeln (37) umschließen, wobei die Seitenprofile (36) schräggerichtete Stege (39) mit Führungsstegen (65) an der Innenseite und zur Anlage an der Außenseite der Außenlappen (13) und Stützflächen (67) zur Anlage der Lappenkanten (62) für die Übertragung einer Druckkraft auf die Außenlappen (13) aufweisen.

11. Verfahren nach Anspruch 1 oder einem der weiteren Ansprüche, **gekennzeichnet durch** folgende Merkmale:
a) in den Taschen (19) des Formrevolvers (18) sind die Packungen (10) im Bereich von Seitenflächen durch schräggerichtete Seitenwände (46) begrenzt unter einer Winkelstellung entsprechend der Schrägstellung der Außenlappen (13),
b) die Außenlappen (13) werden im Bereich der Taschen (19) durch die Faltorgane, nämlich schwenkbare Falthebel (52), insbesondere im Bereich der insbesondere unteren Beschickungsstellung der Tasche (19), gegen die Innenlappen (14) gedrückt,
c) die Falthebel (52) treten mit einem Faltkopf (54) bzw. mit Druckstegen (55) durch Ausnehmungen (51) in den Seitenwänden (46) der Taschen (19) hindurch bis zur Anlage an den Außenlappen (13) und unter Durchführung der Faltung bis zur Anlage am Innenlappen (14).

12. Vorrichtung zum Herstellen von Packungen (10) mit durch Klebung, nämlich durch Kaltleim und/oder Heißleim miteinander verbundenen Faltlappen (13, 14), insbesondere zum Herstellen von Zigaretten-Packungen des Typs Klappschachtel bzw. Hinge Lid mit durch Klebung verbundenen, einander mindestens teilweise überdeckenden Schachtel-Seitenlappen und/oder Deckel-Seitenlappen, nachfolgend: Außenlappen (13) und Innenlappen (14), wobei die Packung (10) zuerst bis auf die durch Klebung miteinander zu verbindenden Faltlappen (13, 14) gefaltet und mindestens einer der Faltlappen (13, 14) mit Leim versehen wird, nämlich mit Leimfeldern, insbesondere mit Leimpunkten (28, 31), wobei die unvollständig gefalteten Packungen (10) zu einer Formvorrichtung, nämlich zu einem Formrevolver (18) mit längs des Umfangs angeordneten Taschen (19) transportiert werden und wobei der Formrevolver (18) am Ende der Packungsbahn (17) in einer Ebene quer zu dieser drehbar ist, wobei in einer vorzugsweise unteren Aufnahmestellung einer Tasche (19) Packungen (10) mit beleimten, aber noch nicht verbundenen Faltlappen (13, 14) in eine Tasche (19) in unmittelbarer Fortsetzung der Packungsbahn (17) einschiebbar sind, **gekennzeichnet durch** folgende Merkmale:
a) im Bereich der Packungsbahn (17) sind aufeinanderfolgend zwei Beleimungsstationen (26, 27) mit Leimdüsen (29, 30) zur Übertragung von Leimpunkten (28, 31) auf die Packungen (10) angeordnet,
b) eine erste Beleimungsstation (26) mit Leimdüsen (29) dient zur Übertragung von Leimpunkten (28), insbesondere von Kaltleimpunkten (28), auf die Innenseite der Außenlappen (13),
c) eine zweite Beleimungsstation (27) mit Leimdüsen (30) dient zur Übertragung von Leimpunkten (31), insbesondere von Heißleimpunkten (31), auf die Außenseite des vorzugsweise bereits gefalteten, aufrechten Innenlappens (14),
d) jeder Tasche (19) des Formrevolvers (18) sind bewegbare Faltorgane zugeordnet, insbesondere schwenkbare Falthebel (52), die zum Andrücken der Außenlappen (13) an die Innenlappen (14) dienen zur Komplettierung der Packung.
e) entlang der Packungsbahn (17) angeordnete Falt- und Führungsorgane, nämlich Faltweichen, für die Packung (10) und/oder für die Außenlappen (13), Innenlappen (14), die zu beiden Seiten der Packungsbahn (17) angeordnet und mit sich entlang der Förderstrecke änderndem Profil ausgebildet sind, derart, dass eine exakte Führung der Faltlappen (13, 14) erfolgt, und dass der Innenlappen (14) in einer packungsgemäßen, aufrechten Stellung unter Anlage am Packungsinhalt stabilisiert ist und der Außenlappen (13) während des Transports aus einer horizontalen Ausgangsstellung in eine unter einem spitzen Winkel zum Innenlappen (14) gerichteten Stellung faltbar und mit dieser Zwischenfaltstellung des Außenlappens (13) in den Formrevolver (18), nämlich in eine Tasche (19) des Formrevolvers (18) einführbar ist, insbesondere Profilschienen (33), Stützschenkel (35) und Seitenprofile (36).

13. Vorrichtung nach Anspruch 12, **dadurch gekennzeichnet, dass** die seitlichen Führungsorgane (33, 43) für die Faltlappen, insbesondere für den Außenlappen (13), auf diesen einwirkende Stützmittel aufweisen, insbesondere Stützflächen (67) zur Übertragung von Druck auf freie Lappenkanten (62) des Außenlappens (13) in Richtung auf Packungskanten (60) oder Rundkanten (61) und/oder Führungsstege (65) zur Übertragung von Seitendruck auf einen mittleren Bereich der Außenseite des Außenlappens (13).

## Claims

1. Method for producing packs (10) with folding flaps (13, 14) connected to one another by adhesive bonding, namely by cold glue and/or hot glue, in particular for producing cigarette packs in the form of hinge-lid boxes with at least partially overlapping box side flaps and/or lid side flaps connected by adhesive bonding, and referred to hereinbelow as outer flaps (13) and inner flaps (14), wherein the packs (10) first of all are folded with the exception of the folding flaps (13, 14), which are to be connected to one another by adhesive bonding, and at least one of the folding flaps (13, 14) is provided with glue, namely with regions of glue, in particular with spots (28, 31) of glue, and the packs (10) are then introduced into a pocket (19) of a forming subassembly, namely of a forming turret (18), in order for the folding operation to be completed, wherein once the glue, in particular the spots (28, 31) of glue, have been applied, the folding flaps (13, 14) which are to be connected to one another are folded into an intermediate folding position, in particular into an oblique position of the glued folding flaps (13, 14) relative to one another, wherein, in the intermediate folding position, pack parts and the folding flaps (13, 14) are adjusted into a precise, pack-appropriate position relative to one another with the intermediate folding position of the folding flaps (13, 14) which are to be connected being maintained in the process, wherein, in the intermediate folding position of the pack (10), an inner flap (14), in particular a box inner flap and/or lid inner flap of a hinge-lid box, is located in the pack-appropriate end position, in particular in an upright plane with abutment against cuboidal pack contents, wherein other folding flaps or outer flaps (13), in particular exterior box side flaps and/or lid side flaps, are located in a spaced-apart intermediate folding position, namely at an acute angle in relation to the plane of the inner flap (14), and wherein, in the intermediate folding position of the folding flaps (13, 14), the packs (10) are introduced into a shape-giving or shaperetaining holder, namely into a pocket (19) of the forming turret (18), **characterized in that**, following the adjustment of the pack (10) or of the folding flaps (13, 14) which are to be connected to one another, the latter are folded by an active folding operation using movable folding members, wherein the outer flaps (13), which are directed at the acute angle in relation to the plane of the inner flap (14), are moved into the pack-appropriate end position, in the pocket (19) of the forming turret (18), by the movable folding members, in particular by pivotable folding levers (52), with the outer flaps (13) being pushed onto the inner flaps (14) in the process and the two being connected to one another under contact pressure.

2. Method according to Claim 1, **characterized by** the following features:
a) as the packs (10) are being transported, preferably fixed-location glue nozzles (29, 30) apply patterns of glue, namely spots (28, 31) of glue, to the folding flaps (13, 14) which are to be connected to one another, that is to say spots (28) of glue are applied to the inner side of the outer flaps (13) and spots (29) of glue are applied to the outer side of the inner flaps (14),
b) spots of glue on the inner side of the outer flaps (13), in particular spots (28) of cold glue, are applied first of all, preferably to a downwardly directed inner side of transversely or horizontally directed outer flaps (13),
c) spots of glue for the inner flap (14), in particular spots (31) of hot glue, are then applied to the outer side of the preferably already folded, upright, inner flap (14),
d) the spots (28, 31) of glue, preferably applied in two rows, are each applied adjacent to a folding edge of the relevant folding flap (13, 14), that is to say at a relatively large distance from a free periphery of the relevant folding flap (13, 14).

3. Method according to Claim 1 or 2, **characterized by** the following features:
a) as they are being transported in successive gluing stations (26, 27), the packs (10), which are transported preferably continuously along a pack path (17), are provided with spots of glue, in particular with spots (28) of cold glue in the region of a first gluing station (26) and with spots (31) of hot glue in the region of the second gluing station (27),
b) as transporting movement along the pack path (17) continues, the glued folding flaps (13, 14) of the not yet definitively folded packs (10) are transported into a pocket (19) of the forming turret (18), wherein the pocket (19), for the purpose of receiving a pack (10), is held ready in a plane in extension of the pack path (17) for the purpose of receiving the pack (10).

4. Method according to Claim 3, **characterized in that**, during an end phase of the transportation along the pack path (17), in particular up until introduction into pockets (19) of the forming turret (18), the packs (10) are transported by a separate conveying member in extension of the movement path, in particular by a pusher (41), which grips the packs (10) in the region of the pack path (17), preferably once cold glue has been applied, and transports them over a movement cycle, through the gluing station (27) for hot glue, into the pocket (19) of the folding turret (18), preferably by means of a servodrive.

5. Method according to Claim 1 or one of the further claims, **characterized in that**, as they are being transported along at least one sub-region of the pack path (17), the packs (10) are gripped, and guided, by fixed-location, elongate, lateral guiding members acting as diverters at least for the folding flaps (13, 14), in particular by path rails (21), guiding crosspieces (24), profile rails (33), guiding limbs (34), supporting limbs (35) and side profiles (36), such that, as the packs (10) are being transported, the outer flaps (13) are transferred from a horizontal starting position into an oblique position at a small acute angle in relation to the upright inner flap (14), wherein the packs (10) are introduced in this position, with outer flaps (13) directed obliquely, into the pocket (19) of the forming turret (18).

6. Method according to Claim 5, **characterized in that** the folding of the folding flaps (13, 14), in particular of the outer flap (13), along a folding line to form a right-angled pack edge (16) or along a folding strip to form a round edge (61) between an adjacent pack wall, in particular a box front wall (58) and/or lid front wall (73), on the one hand, and the adjoining outer folding flap (13) on the other hand, takes place without any contact with the pack contents, in particular with corner cigarettes (69) of a cigarette group (57), namely at a distance therefrom, wherein in the region of the lateral guiding profiles, namely in the region of profile rails (33), the obliquely directed outer flap (13) is subjected to pressure in the area of a free edge (62) of the folding flap (13), and a counter-pressure is generated in the region of the adjacent pack wall, in particular of the box front wall (58) and of the lid front wall (73), preferably by a supporting periphery (64) of the profile rail (33), such that the region of the right-angled pack edge (16) or the region of the folding strip for the round edge (61) is pushed against a supporting periphery (64) of the side profile (36), without any contact with the corner cigarettes (69) or with the cigarette group (57) as a whole.

7. Method according to Claim 6, **characterized in that** at least the lateral profile rails (33), preferably also the adjoining forming bodies (43) on both sides of the pack path (17), have supporting surfaces (67), in particular in a position transverse to the respective orientation of the outer flaps (13), which are arranged such that as they are being transported, at least up until transfer to the forming turret (18), the outer flaps (13) have a flap edge (62) butting, in particular with sliding action, against the supporting surface (67), wherein, on account of the dimensions, the supporting surface (67) applies pressure to the outer flaps (13) and to the region of the pack edges (60) or of the round edges (61) (arrow 68).

8. Method according to Claim 7, **characterized in that**, in the region of the forming turret (18), in particular in the region of each pocket (19) of the same, supporting surfaces (74) for the outer flaps (13) or for the flap edge (62) of the same are formed in an analogous manner to the supporting surfaces (67) of the profile rails (33) or of the forming bodies (43), preferably in the form of a boundary surface of the apertures (51) in side walls (46) of the pockets (19).

9. Method according to Claim 5 or one of the further claims, **characterized in that**, on an outer side of the outer flap (13), as the packs (10) are being transported, in particular in an oblique position of the outer flap (13), pressure is applied locally to the outer side of the outer flap (13), in particular along an approximately central strip of the outer flap (13) and opposite this, adjacent to the periphery on the inner side of the folding flap (13), preferably by a guiding crosspiece (65), which is arranged internally on the guide limb (34) or on the profile rail (33), and, opposite this, by a bearing surface (63) for the peripheral region or the flap edge (62) of the folding flap (13).

10. Method according to Claim 5 or one of the further claims, **characterized in that**, during an end phase of the transportation along the pack path (17) and once the glue (28, 31) has been applied, the packs (10) are gripped by closed guiding profiles arranged on both sides of the movement path, in particular by cross-sectionally essentially U-shaped forming bodies (43), which enclose the packs (10) by way of side profiles (36) with horizontal carrying limbs (38) in particular at the bottom and upper limbs (37) in particular at the top, wherein the side profiles (36) have obliquely directed crosspieces (39) with guiding crosspieces (65) on the inner side, and for abutment against the outer side of the outer flaps (13), and with supporting surfaces (67) for the abutment of the flap edges (62) in order for a compressive force to be transferred to the outer flaps (13).

11. Method according to Claim 1 or one of the further claims, **characterized by** the following features:
a) in the pockets (19) of the forming turret (18), the packs (10) are delimited in the region of side surfaces by obliquely directed side walls (46), with angled positioning corresponding to the oblique positioning of the outer flaps (13),
b) in the region of the pockets (19), the outer flaps (13) are pushed against the inner flaps (14) by the folding members, namely pivotable folding levers (52), in particular in the region of the in particular bottom, charging position of the pocket (19),
c) the folding levers (52) have a folding head (54) or pressure-applying crosspieces (55) passing through apertures (51) in the side walls (46) of the pockets (19) up until they butt against the outer flaps (13) and, as they carry out the folding operation, up until they butt against the inner flap (14).

12. Apparatus for producing packs (10) with folding flaps (13, 14) connected to one another by adhesive bonding, namely by cold glue and/or hot glue, in particular for producing cigarette packs in the form of hinge-lid boxes with at least partially overlapping box side flaps and/or lid side flaps connected by adhesive bonding, and referred to hereinbelow as outer flaps (13) and inner flaps (14), wherein the pack (10) first of all is folded with the exception of the folding flaps (13, 14), which are to be connected to one another by adhesive bonding, and at least one of the folding flaps (13, 14) is provided with glue, namely with regions of glue, in particular with spots (28, 31) of glue, wherein the incompletely folded packs (10) are transported to a forming apparatus, namely to a forming turret (18) with pockets (19) arranged along the circumference, and wherein the forming turret (18), at the end of the pack path (17), can be rotated in a plane transverse to the pack path, wherein, in a preferably bottom, receiving position of a pocket (19), packs (10) with glued, but not yet connected, folding flaps (13, 14) can be pushed into a pocket (19) in direct extension of the pack path (17), **characterized by** the following features:
a) in the region of the pack path (17), two gluing stations (26, 27) with glue nozzles (29, 30) are arranged in succession in order to transfer spots (28, 31) of glue to the packs (10),
b) a first gluing station (26) with glue nozzles (29) serves to transfer spots (28) the glue, in particular spots (28) of cold glue, to the inner side of the outer flaps (13),
c) a second gluing station (27) with glue nozzles (30) serves to transfer spots (31) of glue, in particular spots (31) of hot glue, to the outer side of the preferably already folded, upright inner flap (14),
d) each pocket (19) of the forming turret (18) is assigned movable folding members, in particular pivotable folding levers (52), which serve to push the outer flaps (13) onto the inner flaps (14) in order for the pack to be completed,
e) folding and guiding members, namely folding diverters, for the pack (10) and/or for the outer flaps (13) and inner flaps (14), the folding and guiding members being arranged along the pack path (17), on both sides of the pack path (17), and being formed with a profile which changes along the conveying route, such that precise guidance of the folding flaps (13, 14) takes place, and that the inner flap (14) is stabilized in a pack-appropriate, upright position, with abutment against the pack contents, and, during the transportation, the outer flap (13) can be folded from a horizontal starting position into a position in which it is directed at an acute angle in relation to the inner flap (14) and, in this intermediate folding position of the outer flap (13), the pack can be introduced into the forming turret (18), namely into a pocket (19) of the forming turret (18), the folding and guiding members being, in particular, profile rails (33), supporting limbs (35) and side profiles (36).

13. Apparatus according to Claim 12, **characterized in that** the lateral guiding members (33, 43) for the folding flaps, in particular for the outer flaps (13), have supporting means which act thereon, in particular they have supporting surfaces (67) for transferring pressure to free flap edges (62) of the outer flap (13) in the direction of pack edges (60) or round edges (61) and/or they have guiding crosspieces (65) for transferring lateral pressure to a central region of the outer side of the outer flap (13).

## Revendications

1. Procédé pour la fabrication de paquets (10) avec des pattes de pliage (13, 14) reliées entre elles par collage, à savoir par colle froide et/ou colle chaude, notamment pour la fabrication de paquets de cigarettes du type boîte à couvercle basculant ou couvercle à charnière avec des pattes latérales de boîte et/ou des pattes latérales de couvercle reliées par collage, se recouvrant au moins partiellement, ci-après : pattes extérieures (13) et pattes intérieures (14), les paquets (10) étant tout d'abord pliés à l'exception des pattes de pliage (13, 14) à relier entre elles par collage et au moins l'une des pattes de pliage (13, 14) étant pourvue de colle, à savoir de champs de colle, notamment de points de colle (28, 31), et les paquets (10) étant ensuite introduits dans une poche (19) d'un groupe de formage, à savoir d'un revolver de formage (18), pour compléter le pliage, les pattes de pliage (13, 14) à relier entre elles étant pliées, après application de la colle, notamment des points de colle (28, 31), dans une position de pliage intermédiaire, notamment dans une position oblique relative des pattes de pliage encollées (13, 14) ; dans la position de pliage intermédiaire, des parties du paquet et les pattes de pliage (13, 14) étant orientés les uns par rapport aux autres dans une position relative exacte, adaptée au paquet, tout en maintenant la position de pliage intermédiaire des pattes de pliage à relier (13, 14) ; dans la position de pliage intermédiaire du paquet (10), une patte intérieure (14), notamment une patte intérieure de boîte et/ou une patte intérieure de couvercle d'une boîte à couvercle basculant, se trouvant dans la position finale adaptée au paquet, notamment dans un plan vertical en appui contre un contenu de paquet parallélépipédique, d'autres pattes de pliage ou pattes extérieures (13), notamment pattes latérales de boîte situées à l'extérieur et/ou pattes latérales de couvercle, se trouvant dans une position de pliage intermédiaire espacée, à savoir selon un angle aigu par rapport au plan de la patte intérieure (14), et, dans la position de pliage intermédiaire des pattes de pliage (13, 14), les paquets (10) étant introduits dans un logement de formage ou de maintien de forme, à savoir dans une poche (19) du revolver de formage (18), **caractérisé en ce qu'**après l'orientation du paquet (10) ou des pattes de pliage (13, 14) à relier entre elles, celles-ci sont pliées par un processus de pliage actif avec des organes de pliage mobiles, les pattes extérieures (13) orientées selon l'angle aigu par rapport au plan de la patte intérieure (14) étant déplacées dans la poche (19) du revolver de formage (18) par les organes de pliage mobiles, notamment par des leviers de pliage pivotants (52), dans la position finale adaptée au paquet, en serrant les pattes extérieures (13) contre les pattes intérieures (14), et reliées entre elles par pression de contact.

2. Procédé selon la revendication 1, **caractérisé par** les caractéristiques suivantes :
a) des images de colle, à savoir des points de colle (28, 31), sont appliquées pendant le transport des paquets (10) par des buses de colle (29, 30), de préférence fixes, sur les pattes de pliage (13, 14) à relier entre elles, à savoir des points de colle (28) sur le côté intérieur des pattes extérieures (13) et des points de colle (29) sur le côté extérieur des pattes intérieures (14),
b) des points de colle, notamment des points de colle froide (28), sont tout d'abord appliqués sur le côté intérieur des pattes extérieures (13), de préférence sur un côté intérieur orienté vers le bas de pattes extérieures orientées transversalement ou horizontalement (13),
c) des points de colle de la patte intérieure (14), notamment des points de colle chaude (31), sont ensuite appliqués sur le côté extérieur de la patte intérieure verticale (14), de préférence déjà pliée,
d) les points de colle (28, 31), de préférence disposés en deux rangées, sont respectivement disposés au voisinage d'un bord de pliage de la patte de pliage (13, 14) concernée, c'est-à-dire à une distance plus grande d'un bord libre de la patte de pliage (13, 14) concernée.

3. Procédé selon la revendication 1 ou 2, **caractérisé par** les caractéristiques suivantes :
a) les paquets (10) transportés le long d'une voie de paquet (17), de préférence en continu, sont pourvus de points de colle pendant le transport dans des stations d'encollage successives (26, 27), notamment de points de colle froide (28) dans la zone d'une première station d'encollage (26) et de points de colle chaude (31) dans la zone de la deuxième station d'encollage (27),
b) les pattes de pliage encollées (13, 14) des paquets (10) dont le pliage n'est pas encore terminé sont transportées dans le prolongement du déplacement de transport le long de la voie de paquet (17) dans une poche (19) du revolver de formage (18), la poche (19) étant tenue prête à recevoir un paquet (10) dans un plan dans le prolongement de la voie de paquet (17) pour recevoir le paquet (10).

4. Procédé selon la revendication 3, **caractérisé en ce que,** pendant une phase finale du transport le long de la voie de paquet (17), notamment jusqu'à l'introduction dans des poches (19) du revolver de formage (18), les paquets (10) sont transportés par un organe d'acheminement séparé dans le prolongement de la bande de déplacement, notamment par un poussoir (41) qui saisit les paquets (10) dans la zone de la voie de paquet (17), de préférence après l'application de colle froide, et les transporte en un cycle de déplacement à travers la station d'encollage (27) pour la colle chaude dans la poche (19) du revolver de pliage (18), de préférence avec une servocommande.

5. Procédé selon la revendication 1 ou l'une quelconque des autres revendications, **caractérisé en ce que** les paquets (10) sont saisis et guidés pendant le transport le long d'au moins une zone partielle de la voie de paquet (17) par des organes de guidage latéraux, allongés, fixes ayant un effet d'aiguillage au moins pour les pattes de pliage (13, 14), notamment par des rails de voie (21), des nervures de guidage (24), des rails profilés (33), des branches de guidage (34), des branches de support (35), des profilés latéraux (36), de telle sorte que les pattes extérieures (13) sont formées pendant le transport des paquets (10) d'une position initiale horizontale vers une position oblique selon un petit angle aigu par rapport à la patte intérieure verticale (14), les paquets (10) étant introduits dans cette position avec les pattes extérieures (13) orientées en oblique dans la poche (19) du revolver de formage (18).

6. Procédé selon la revendication 5, **caractérisé en ce que** le pliage des pattes de pliage (13, 14), notamment de la patte extérieure (13), est effectué le long d'une ligne de pliage pour former un bord de paquet à angle droit (16) ou le long d'une bande de pliage pour former un bord arrondi (61) entre une paroi de paquet voisine, notamment la paroi avant de boîte (58) et/ou la paroi avant de couvercle (73) d'une part et la patte de pliage extérieure (13) consécutive d'autre part, sans contact avec le contenu du paquet, notamment avec les cigarettes d'angle (69) d'un groupe de cigarettes (57), à savoir à distance de celles-ci, la patte extérieure (13) orientée en oblique étant soumise à une pression sur un bord de patte libre (62) de la patte de pliage (13) dans la zone des profilés de guidage latéraux, à savoir dans la zone des rails profilés (33), et une contre-pression étant produite dans la zone de la paroi de paquet voisine, notamment de la paroi avant de boîte (58) et de la paroi avant de couvercle (73), de préférence par un bord de support (64) du rail profilé (33), de telle sorte que la zone du bord de paquet à angle droit (16) ou la zone de la bande de pliage pour l'arête arrondie (61) est pressée sans contact avec les cigarettes d'angle (69) ou avec le groupe de cigarettes (57) dans son ensemble contre un bord de support (64) du profilé latéral (36).

7. Procédé selon la revendication 6, **caractérisé en ce qu'**au moins les rails profilés latéraux (33), de préférence également les corps moulés consécutifs (43), présentent des surfaces de support (67) des deux côtés de la voie de paquet (17), notamment dans une position transversale à l'orientation respective des pattes extérieures (13), qui sont agencées de telle sorte que les pattes extérieures (13) s'appuient pendant le transport, au moins jusqu'au transfert au revolver de formage (18), avec un bord de patte (62), notamment de manière coulissante, contre la surface de support (67), une pression étant transmise, en raison des dimensions, par la surface de support (67) sur les pattes extérieures (13) et sur la zone des bords de paquet (60) ou des bords arrondis (61) (flèche 68).

8. Procédé selon la revendication 7, **caractérisé en ce que** dans la zone du revolver de formage (18), notamment dans la zone de chaque poche (19) de celui-ci, des surfaces de support (74) sont formées pour la patte extérieure (13) ou pour le bord de patte (62) de celle-ci de manière analogue aux surfaces de support (67) des rails profilés (33) ou des corps moulés (43), de préférence en tant que surface de délimitation des évidements (51) dans des parois latérales (46) des poches (19) .

9. Procédé selon la revendication 5 ou l'une quelconque des autres revendications, **caractérisé en ce que,** sur un côté extérieur de la patte extérieure (13), pendant le transport des paquets (10), notamment dans une position oblique de la patte extérieure (13), une pression est exercée localement sur le côté extérieur de la patte extérieure (13), notamment le long d'une bande approximativement centrale de la patte extérieure (13) et à l'opposé au voisinage du bord sur le côté intérieur de la patte de pliage (13), de préférence par une nervure de guidage (65) agencée sur le côté intérieur sur le rail profilé (33) ou sur la branche de guidage (34) et à l'opposé par une surface d'appui (63) pour la zone de bord ou le bord de patte (62) de la patte de pliage (13).

10. Procédé selon la revendication 5 ou l'une quelconque des autres revendications, **caractérisé en ce que** les paquets (10) sont saisis, pendant une phase finale du transport le long de la voie de paquet (17) et après application de la colle (28, 31), par des profilés de guidage fermés agencés des deux côtés de la voie de déplacement, notamment par des corps moulés (43) essentiellement en forme de U dans la section transversale, qui entourent les paquets (10) avec des profilés latéraux (36) avec notamment des branches porteuses horizontales inférieures (38) et notamment des branches supérieures (37), les profilés latéraux (36) présentant des nervures (39) orientées en oblique avec des nervures de guidage (65) sur le côté intérieur et pour l'appui contre le côté extérieur des pattes extérieures (13) et des surfaces de support (67) pour l'appui des bords de pattes (62) pour la transmission d'une force de pression sur les pattes extérieures (13).

11. Procédé selon la revendication 1 ou l'une quelconque des autres revendications, **caractérisé par** les caractéristiques suivantes :
a) dans les poches (19) du revolver de formage (18), les paquets (10) sont délimités, dans la zone de surfaces latérales, par des parois latérales (46) orientées en oblique, selon une position angulaire correspondant à la position oblique des pattes extérieures (13),
b) les pattes extérieures (13) sont pressées contre les pattes intérieures (14), dans la zone des poches (19), par les organes de pliage, à savoir des leviers de pliage (52) pivotants, notamment dans la zone de la position de chargement, notamment inférieure, de la poche (19),
c) les leviers de pliage (52) passent avec une tête de pliage (54) ou avec des nervures de pression (55) à travers des évidements (51) dans les parois latérales (46) des poches (19) jusqu'à l'appui contre les pattes extérieures (13) et, en effectuant le pliage, jusqu'à l'appui contre la patte intérieure (14).

12. Dispositif pour la fabrication de paquets (10) avec des pattes de pliage (13, 14) reliées entre elles par collage, à savoir par colle froide et/ou colle chaude, notamment pour la fabrication de paquets de cigarettes du type boîte à couvercle basculant ou couvercle à charnière avec des pattes latérales de boîte et/ou des pattes latérales de couvercle reliées par collage, se recouvrant au moins partiellement, ci-après : pattes extérieures (13) et pattes intérieures (14), le paquet (10) étant tout d'abord plié à l'exception des pattes de pliage (13, 14) à relier entre elles par collage et au moins l'un des pattes de pliage (13, 14) étant pourvue de colle, à savoir de champs de colle, notamment de points de colle (28, 31), les paquets (10) incomplètement pliés étant transportés vers un dispositif de formage, à savoir vers un revolver de formage (18) avec des poches (19) agencées le long de la périphérie et le revolver de formage (18) pouvant tourner à l'extrémité de la voie de paquet (17) dans un plan transversal à celle-ci, des paquets (10) avec des pattes de pliage (13, 14) encollées mais pas encore reliées pouvant être insérés dans une poche (19) dans le prolongement direct de la voie de paquet (17) dans une position de réception de préférence inférieure d'une poche (19), **caractérisé par** les caractéristiques suivantes :
a) dans la zone de la voie de paquet (17) sont agencées successivement deux stations d'encollage (26, 27) avec des buses de colle (29, 30) pour le transfert de points de colle (28, 31) sur les paquets (10),
b) une première station d'encollage (26) avec des buses de colle (29) sert au transfert de points de colle (28), notamment de points de colle froide (28), sur le côté intérieur des pattes extérieures (13),
c) une deuxième station d'encollage (27) avec des buses de colle (30) sert au transfert de points de colle (31), notamment de points de colle chaude (31), sur le côté extérieur de la patte intérieure verticale (14), de préférence déjà pliée,
d) à chaque poche (19) du revolver de formage (18) sont associés des organes de pliage mobiles, notamment des leviers de pliage pivotants (52), qui servent à serrer les pattes extérieures (13) contre les pattes intérieures (14) pour compléter le paquet,
e) des organes de pliage et de guidage agencés le long de la voie de paquet (17), à savoir des aiguillages de pliage, pour le paquet (10) et/ou pour les pattes extérieures (13), les pattes intérieures (14), qui sont agencés des deux côtés de la voie de paquet (17) et sont configurés avec un profil qui varie le long de la voie de paquet, de telle sorte qu'un guidage exact des pattes de pliage (13, 14) s'effectue, et que la patte intérieure (14) est stabilisée dans une position verticale adaptée au paquet en appui sur le contenu du paquet et, pendant le transport, la patte extérieure (13) peut être pliée d'une position initiale horizontale à une position orientée selon un angle aigu par rapport à la patte intérieure (14) et, avec cette position de pliage intermédiaire de la patte extérieure (13), être introduite dans le revolver de formage (18), à savoir dans une poche (19) du revolver de formage (18), notamment des rails profilés (33), des branches de support (35) et des profilés latéraux (36).

13. Dispositif selon la revendication 12, **caractérisé en ce que** les organes de guidage latéraux (33, 43) pour les pattes de pliage, notamment pour la patte extérieure (13), présentent des moyens de support agissant sur celle-ci, notamment des surfaces de support (67) pour transmettre une pression sur des bords de patte libres (62) de la patte extérieure (13) en direction de bords de paquet (60) ou de bords arrondis (61) et/ou de nervures de guidage (65) pour transmettre une pression latérale sur une zone centrale du côté extérieur de la patte extérieure (13).
